# EUROPÄISCHE PATENTSCHRIFT

(11) **EP 0 471 228 B1**
(45) Veröffentlichungstag und Bekanntmachung des Hinweises auf die Patenterteilung: **17.05.1995**
(21) Anmeldenummer: 91112564.9
(22) Anmeldetag: 26.07.1991
(51) Int. Cl.: H05B 41/04

(54) **Elektronisches Startgerät für Fluoreszenzlampen**
Starter for fluorescent lamps
Starter pour lampes fluorescentes

(30) Priorität: 16.08.1990 CH 2669/90
(43) Veröffentlichungstag der Anmeldung: 19.02.1992
(73) Patentinhaber: KNOBEL AG LICHTTECHNISCHE KOMPONENTEN, CH-8755 Ennenda (CH)
(72) Erfinder: Horn, Peter, CH-8833 Samstagern (CH)
(74) Vertreter: Blum, Rudolf Emil Ernst

(56) Entgegenhaltungen:
- EP-A- 0 249 485
- GB-A- 2 201 307
- US-A- 4 503 359

## Beschreibung

Die Erfindung betrifft ein elektronisches Startgerät für Fluoreszenzlampen gemäss Oberbegriff des Patentanspruchs 1.

Aus der Europäischen Patentanmeldung Nr. 118 309 ist ein derartiges Startgerät bekannt.

In Figur 1 der vorliegenden Patentanmeldung ist ein Schaltungsbeispiel eines solchen Startgerätes mit einem als Fluoractor bezeichneten Thyristor-Halbleiterschaltelement und Spannungsbegrenzungselement 3 gezeigt. An den bekannten Lampenstromkreis mit der Lampe 1, der Drossel L und dem Kondensator C ist dabei das Startgerät mit dem Gleichrichter 2, dem Fluoractor 3 und einem weiteren Thyristor 4 angeschlossen. Anhand der Figuren 2a bis 2 d mit den Spannungsverläufen der in der Figur 1 angegebenen Spannungen U1 bis U4 kann die Funktion des bekannten Startgerätes kurz rekapituliert werden. Beim Anlegen der Versorgungsspannung an die Lampenschaltung wird der Fluoractor 3 durch die steigende Spannung U3 an seinem Steuereingang leitend. Der Lampenstrom I_{L} fliesst durch die Drossel L, die Glühkathoden der Lampe 1, den Gleichrichter 2 und den Fluoractor 3. Die Lampe 1 wird vorgeheizt. Die gleichgerichtete Spannung U1 lädt dabei allmählich den Kondensator C1 des Startgerätes auf. Die Spannung U2 ist rampenförmig mit einer überlagerten Welligkeit (Fig. 2 b). Bei einem vorbestimmten Spannungswert von U2, der bei einem Maximum von U1 erscheint, wird die Schaltschwelle des Thyristors 4 erreicht und der Steuereingang des Fluoractors 3 auf einen tiefen Spannungswert bzw. Nullpotential gesetzt. Damit wird der Fluoractor 3 zum Sperren angesteuert. Der tatsächliche Sperrzustand wird indes erst später erreicht, da der Fluoractor erst beim Absinken des Stromes I_{L} unter einen vorgegebenen, durch den Fluoractor bestimmten Haltestrom I_{H} in den Sperrzustand gehen kann. Beim Sperren des Fluoractors wird der Strom I_{L} unterbrochen, was infolge der Drossel L zu einer hohen induzierten Zündspannung zum Zeitpunkt t_{Z} führt (Figur 2 d). Die Zündspannung wird durch Begrenzungsdioden im Fluoractor 3 auf ca. 1500 Volt beschränkt.

Der Haltestrom I_{H}, bei welchem die Zündung der Lampe erfolgt bzw. der Zündzeitpunkt t_{Z}, ist somit nicht einstellbar sondern durch den Fluoractor bestimmt. Bei grossen Induktivitätswerten der Drossel L (d.h. bei kleinen Fluoreszenzlampen), kann dieser vorgegebene Strom sogar zu einer Zerstörung des Fluoractors führen.

In GB-A-2 201 307 wird ebenfalls Bezug auf das Dokument EP-A-118 309 genommen und es wird ausgehend von diesem Stand der Technik vorgeschlagen, das sichere Zünden der Lampe durch eine Vielzahl von Hochspannungszündpulsen zu bewirken, wobei der erste Zündpuls im Bereich des zunehmenden Stromes liegen kann. Die Schaltung zur Erzeugung einer Vielzahl von Zündpulsen ist indes aufwendig, was bei einem Startgerät, das sehr kostengünstig sein sollte, nachteilig ist.

In EP-A-249 485 wird ebenfalls gelehrt, eine Vielzahl von Zündpulsen vorzusehen, um das Zünden der Lampe zu bewirken. Es ergibt sich derselbe Nachteil wie bei GB-A-2 201 307.

In US-A-4 503 359 wird eine andere Schaltung als aus EP-A-118 309 bekannt vorgesehen. Gemäss dem US-Dokument wird zunächst kalt gezündet. Ist dies nicht erfolgreich, so wird erst später eine Heizung der Lampenelektroden zugeschaltet. Zur Schonung der Lampe wird indes bei der vorliegenden Erfindung obligatorisch eine Vorheizung mit einem die Vorheizzeit bestimmenden Zeitglied vorgesehen.

Der Erfindung liegt deshalb die Aufgabe zugrunde, ein verbessertes Startgerät der eingangs genannten Art zu schaffen, bei welchem der Zündstrom bzw. die Zündspannung genau und unabhängig vom Haltestrom einstellbar ist. Dies soll auf möglichst einfache und kostengünstige Weise möglich sein.

Die genannte Aufgabe wird mit den kennzeichnenden Merkmalen des Patentanspruchs 1 gelöst.

Es ergibt sich dadurch die Möglichkeit der genannten Einstellung des Zündzeitpunktes bzw. des Stromes I_{L} und damit auch der Grösse des Zündimpulses.

Dabei ist die Steueranordnung als mit dem Fluoractor in Serie geschalteter Thyristor ausgestaltet, welcher von einem vom Lampenstrom I_{L} durchflossenen Spannungsteiler gesteuert wird.

Im folgenden wird die Erfindung anhand der Zeichnungen erläutert. Dabei zeigt
Figur 1 die Lampenschaltung und ein elektronisches Startgerät gemäss Stand der Technik;
Figuren 2a bis 2d schematisch Spannungsverläufe in der Schaltung von Figur 1;
Figur 3 ein Startgerät gemäss der Erfindung;
Figuren 4a bis 4d schematisch Spannungsverläufe im erfindungsgemässen Startgerät.

Die bereits erläuterten Figuren 1 sowie 2a bis 2d zeigen schematisch ein bekanntes Startgerät, welches grundsätzlich gemäss der EP-A 118 309 aufgebaut ist. Mit 3 ist dabei das dort beschriebene und als Fluoractor benannte Halbleiterelement bezeichnet.

Figur 3 zeigt ein erfindungsgemässes Startgerät, wobei gleiche Bezugsziffern gleiche Elemente wie in Figur 1 bezeichnen. In Serie mit dem Fluoractor 3 sind ein Spannungsteiler R1/R2 sowie ein Thyristor 5 geschaltet, dessen Gate durch die Teilspannung am Spannungsteiler R1/R2 gesteuert wird.

Die Funktion beim Anlegen der Wechselspannung an der Lampe 1 ist zunächst grundsätzlich gleich wie beim bekannten Startgerät. Der Fluoractor geht in leitenden Zustand und die Lampe 1 wird vorgeheizt. Ueber dem Thyristor 5 ergibt sich indes ein Spannungsverlauf U1 wie in Figur 4 a gezeigt. Nach dem Nulldurchgang des Vorheizstromes ist der Thyristor 5 nicht gezündet. Deshalb fliesst der gesamte Vorheizstrom durch den Widerstand R2. Beim Zeitpunkt tₓ (Fig. 4a) wird am Gate des Thyristors 5 die Schaltschwelle erreicht, bei welcher der Thyristor 5 gezündet wird. Mit der Wahl des Widerstandswertes R2 lässt sich die Grösse des Vorheizstromes, bei welchem der Thyristor 5 zündet, und damit die Zeit tₓ einstellen. Der Widerstand R1 bestimmt die Höhe der Spannung Uₓ am Thyristor zum Zeipunkt tₓ. Durch den Spannungssprung von Uₓ auf 1V am Thyristor 5 entsteht am Gate des Thyristors 4 (U₂, Fig. 4b) zum Zeitpunkt tₓ ein lokales Maximum während jeder Halbperiode der Netzfrequenz. Dieses lokale Maximum bewirkt, dass nach langsamem Aufladen des Kondensators C1 die Schaltschwelle am Gate des Thyristors 4 zum Zeitpunkt tₓ nach dem Nulldurchgang des Vorheizstromes bei einer vorbestimmten Grösse des zunehmenden Vorheizstromes erreicht wird. Dadurch wird beim Oeffnen des Fluoraktors 3 (der nach dem Nulldurchgang den zunehmenden Strom noch Unterbrechen kann, bis dieser Strom einen Wert erreicht hat, der ca. das 1,5fache des Haltestromes beträgt) eine Zündspannung an der Lampe induziert, deren Höhe durch die Grösse des unterbrochenen Vorheizstromes genau bestimmt ist, welcher seinerseits durch die Wahl des Zeitpunktes tₓ einstellbar ist. Diese Einstellung des Zündzeitpunktes tₓ hat zwei Vorteile gegenüber der bekannten Lösung, bei welcher der Haltestrom des Fluoraktors den Zündzeitpunkt bestimmt. Erstens ist, wie gesagt, die Höhe der Zündspannung an der Lampe 1 einstellbar. Zweitens entsteht der Zündspannungsimpuls zu einem Zeitpunkt nach dem Nulldurchgang des Netzstromes und vor dem Erreichen seines Maximums. Nach der Zündung der Lampe wird also genügend Netzstrom geliefert, um die Lampe in der ersten Netzperiode nach der Zündung möglichst lange im ionisiertem Zustand zu halten. Bei der bekannten Lösung wird die Lampe nach dem Maximum des Netzstromes und vor seinem Nulldurchgang gezündet, was die Dauer der Ionisierung der Lampe in der ersten Netzperiode verkürzt. Die Lampe kann in der zweiten Netzperiode nach der Zündung eher verlöschen, wenn die Ionisierung des Lampengases nur sehr kurz ist.

Zur Vermeidung von Störungen des Thyristors 4 kann ein Kondensator C2 zwischen Gate und Kathode des Thyristors 4 geschaltet werden.

## Patentansprüche

1. Elektronisches Startgerät für Fluoreszenzlampen, bei welchem ein nach einem die Lampenspannung gleichrichtenden Vollweggleichrichter (2) angeordnetes zum Kurzschliessen und zum Begrenzen der Lampenspannung vorgesehenes Halbleiterschalt- und Spannungsbegrenzungselement (3) nach Ablauf einer von einem Zeitglied (R,C1) abhängigen, mehrere Halbwellen der Lampenspannung umfassenden Vorheizzeit ansteuerbar ist, um den durch eine Drosselspule (L) und die Lampenkathoden fliessenden Strom zu unterbrechen und mit Hilfe der Drosselspule genau einen Lampenzündspannungsimpuls pro Halbwelle zu erzeugen, dadurch gekennzeichnet, dass eine mit dem Zeitglied (R,C1) zusammenwirkende Steueranordnung (5, R1, R2) vorgesehen ist, durch welche der Ansteuerzeitpunkt für das Halbleiterschalt- und Spannungsbegrenzungselement (3) derart einstellbar ist, dass er in den Bereich des nach einem Nulldurchgang zunehmenden Stromes fällt, und wobei die Steueranordnung von einem Thyristor (5) und von einem ohmschen Spannungsteiler (R1/R2) als Stellglied gebildet wird, welche zueinander parallel und in Serie mit dem Halbleiterschalt- und Spannungsbegrenzungselement (3) geschaltet sind, wobei das Gate des Thyristors (5) mit dem Mittelpunkt des Spannungsteilers verbunden ist, und die Anode des Thyristors (5) mit der Kathode des Halbleiterschalt- und Spannungsbegrenzungselementes (3) und einem Kondensator (C1) des Zeitgliedes in Verbindung steht.

2. Elektronisches Startgerät nach Anspruch 1, dadurch gekennzeichnet, dass am Ausgang des Zeitgliedes (R,C1) ein Kondensator (C2) zur Störungsunterdrückung angeordnet ist.

## Claims

1. Electronic starter for fluorescent lamps, in which a semiconductor switching- and voltage limiting element (3) provided for short circuiting and limiting the lamp voltage is arranged after a full-wave rectifier (2), which rectifies the lamp voltage, said switching- and voltage limiting element (3) being controllable after termination of a preheating time, which is dependent from a time setting element (R, C1) and comprises several half-waves of the lamp voltage, for breaking the current flowing through a choke coil (L) and the lamp cathodes and for generating together with said choke coil exactly one lamp igniting voltage pulse per half-wave, characterized in that a control arrangement (5, R1, R2) is provided which works together with the time setting element (R, C1) and by which control arrangement the control moment for said semiconductor switching- and voltage limiting element (3) can be set such that it occurs in the area of the increasing current after a zero crossing, and that the control arrangement is provided by a thyristor and by an ohmic voltage divider (R1/R2) as setting element, which are connected parallel with each other and in series with said semiconductor switching- and voltage limiting element (3), and wherein the gate of said thyristor (5) is connected with the center of the voltage divider and the anode of said thyristor (5) is connected with the cathode of said semiconductor switching- and voltage limiting element (3) and with a capacitor (C1) of said time setting element.

2. Electronic starter according to claim 1, characterized in that a capacitor (C2) for the suppression of interferences is arranged at the output of the time setting element (R, C1).

## Revendications

1. Starter électronique pour lampes fluorescentes dans lequel un élément semi-conducteur interrupteur et limitateur de tension (3) est disposé en aval d'un redresseur biphasé (2) pour la tension alimentant la lampe afin de court-circuiter et de limiter la tension alimentant la lampe, cet ensemble pouvant être commandé après un intervalle de préchauffage qui dépend d'un organe de temporisation (R,C1) et qui comprend plusieurs demi-périodes de la tension d'alimentation, afin d'interrompre le courant traversant une bobine d'arrêt (L) et les cathodes de la lampe et pour produire, avec l'aide de la bobine d'arrêt, exactement une impulsion de tension d'allumage par demi-période, caractérisé en ce qu'il est prévu un dispositif de commande (5, R1, R2) coopérant avec l'organe de temporisation (R, C1) et permettant d'ajuster l'instant où est commandé l'élément semi-conducteur interrupteur et limitateur de tension (3) de manière à ce qu'il tombe dans l'intervalle où le courant augmente après un passage par le zéro, le dispositif de commande étant formé par un thyristor (5) et par un diviseur de tension (R1/R2) à résistance servant au réglage, ces éléments étant disposés en parallèle l'un par rapport à l'autre et en série avec l'élément semi-conducteur interrupteur et limitateur de tension (3), la vanne du thyristor (5) étant reliée au centre du diviseur de tension et l'anode du thyristor (5) communiquant avec la cathode de l'élément semiconducteur interrupteur et limitateur de tension (3) ainsi qu'avec un condensateur (C1) de l'organe de temporisation.

2. Starter électronique selon la revendication 1, caractérisé en ce qu'un condensateur (C2) est disposé à la sortie de l'organe (R, C1) pour éliminer les parasites.
